# EUROPÄISCHE PATENTSCHRIFT

(11) **EP 0 773 338 B1**
(45) Veröffentlichungstag und Bekanntmachung des Hinweises auf die Patenterteilung: **18.07.2001**
(21) Anmeldenummer: 96117612.0
(22) Anmeldetag: 04.11.1996
(51) Int. Cl.: E05B 21/00, E05B 35/08

(54) **Umstellbares Doppelbartschloss**
Double key bit lock with a changeable combination
Serrure changeable à panneton de clé double

(30) Priorität: 11.11.1995 DE 19542113
(43) Veröffentlichungstag der Anmeldung: 14.05.1997
(73) Patentinhaber: Mauer GmbH, D-42579 Heiligenhaus (DE)
(72) Erfinder: Mauer, Günter, 42579 Heiligenhaus (DE)
(74) Vertreter: Götz, Friedrich, Dipl.-Phys.

(56) Entgegenhaltungen:
- EP-A- 0 663 497
- DE-C- 194 159
- US-A- 4 907 431
- US-A- 5 305 623

## Beschreibung

### Technisches Gebiet

Die Erfindung betrifft ein umstellbares Doppelbartschloß mit einem Riegel, in dem eine Umstellschneide und ein Paket Zahnscheiben gelagert sind. Den Zahnscheiben steht ein Paket Zuhaltungen gegenüber, die um einen Dorn schwenkbar angeordnet sind.

### Stand der Technik

Bei den bekannten Schlössern dieser Art erfolgt die Umstellung des Schlosses von hinten. Man schließt das Schloß mit dem bisher benutzten Schlüssel auf, öffnet die Tür und betätigt einen aus der Schloßrückwand herausragenden Umstellhebel, der die Umstellschneide aushebt. Anschließend zieht man den Schlüssel ab und führt einen anders codierten Schlüssel ein. Nach dem Umdrehen des Schlüssels und der Neuordnung der Codierung werden die Zahnscheiben durch die Umstellschneide erneut blockiert. Damit ist die Umstellung abgeschlossen.
Ein Schloß dieser Bauart wird beispielsweise in der EP 0 773 338 beschrieben und dargestellt.
Es wird als nachteilig angesehen, daß man zur Umstellung die Schranktür öffnen muß. Vor allem bei Schränken mit zwei Schlössern ist es lästig und zeitraubend, daß der Berechtigte für das zweite Schloß hinzugezogen werden muß.
Aus dem deutschen Patent 194 159 ist ein umstellbares Sicherheitsschloß bekannt geworden, bei dem die Umkodierung von vorn durch das Schlüsselloch erfolgen kann. Um die Umstellung einzuleiten, muß der Hauptriegel mit dem bisher benutzten Schlüssel um eine Tour vorgeschoben werden. In dieser Stellung werden die Sperrplatten von den vom Schlüssel betätigten Platten getrennt. Wenn jetzt der Schlüssel abgezogen und durch einen anders kodierten ersetzt wird, werden die Zuhaltungen auf den neuen Schlüsselbart eingestellt. Dreht man den Schlüssel weiter, wird das Schloß doppelt geschlossen.Man muß dabei zweimal umschließen. Wenn der Benutzer des Schrankes aus Versehen nur einmal umschließt, kann jeder Dritte den Schrank mit einem anders kodierten Schlüssel öffnen.

### Darstellung der Erfindung

Der Erfindung liegt die Aufgabe zugrunde, ein Doppelbartschloß so umzugestalten, daß es mit einfachen Mitteln von vorne über das Schlüsselloch umstellbar ist, wobei bereits nach einer Schlüsselumdrehung eine manipulationssichere Verriegelung erreicht werden soll.
Diese Aufgabe wird dadurch gelöst, daß am Boden des Gehäuses ein Umstellwirbel gelagert ist, der vom Bart eines Umstellschlüssels betätigt werden kann und dabei eine Umstellsperre verschiebt, daß eine Nase dieser Umstellsperre einen Sperrwinkel freigibt, der unter Federkraft in die Öffnungsposition umklappt, und daß beim Rückzug des Riegels die Umstellschneide gegen einen Arm des Sperrwinkels läuft und das Zahnscheibenpaket freigibt.

### Beschreibung der Zeichnungen

Ein Ausführungsbeispiel der Erfindung wird anhand von Fig. 1 - 8 der Zeichnung beschrieben.
Fig. 1 zeigt die der Umstellung dienenden Teile des Schlosses bei verriegelter Umstellvorrichtung.
Fig. 2 diese Teile nach Einführung und Linksdrehung eines Umstellschlüssels,
Fig. 3 die beim Zurückziehen des Riegels eintretende Entsperrung der Zahnscheiben,
Fig. 4 die Unterseite des Riegels.
In Fig. 5 ist ein Umstellwirbel dargestellt,
in Fig. 6 eine Umstellsperre,
in Fig. 7 ein Sperrwinkel,
in Fig. 8 eine Umstellschneide.

In Fig. 1a ist mit 1 das Schloßgehäuse bezeichnet, in dem nur die Teile dargestellt sind, die unter dem herausgenommenen Riegel 2 (Fig. 1b) liegen und der Umstellung der Kombination dienen. Das Gehäuse 1 weist an der linken Stirnseite eine rechteckige Öffnung 1a auf, aus der der Riegelkopf 2a heraustritt. Aus dem Boden des Schloßgehäuses ragen vier Hohlsäulen 1b, 1c, 1d, 1e heraus, die der Aufnahme von Befestigungsschrauben dienen. Der Schlüsselführungsdorn trägt das Zeichen 1f. Weitere Führungsdorne 1g, 1h verhindern Kippbewegungen des Riegels 2. Die zugehörigen Schlitze im Riegel sind mit 2b, 2c bezeichnet.
Ein Lagerdorn 1i nimmt das Zuhaltungspaket 3 auf, das auf der Bodenfläche 2d des Riegels aufliegt.
Die der Umstellung dienenden Teile sind ein Umstellwirbel 4, eine Umstellsperre 5 und ein Sperrwinkel 6, die in Fig. 5 - 7 vergrößert dargestellt sind.
Der Umstellwirbel 4 ist auf dem Führungsdorn 1h gelagert. Er weist eine Steuerkurve 4a auf, die von dem Bart 7 eines Umstellschlüssels (Fig. 2a) betätigt wird. Der Umstellwirbel 4 trägt ferner einen Steuerdorn 4b, der in einer Steueraussparung 5a der Umstellsperre 5 gleitet. Diese ist verschiebbar gelagert und trägt eine angeformte Feder 5b. Eine Nase 5c verhindert in der Position nach Fig. 1a, daß der Sperrwinkel 6 nach rechts schwenken kann. Der Sperrwinkel 6 ist auf einem Dorn 1k gelagert. Eine angeformte Feder 6a bewirkt, daß der Winkel 6 nach rechts schwenkt, wenn entsprechend Fig. 2a die Umstellsperre 5 ihre rechte Endstellung einnimmt.

In Fig. 1b erkennt man, daß dem Zuhaltungspaket 3 ein Zahnscheibenpaket 8 gegenübersteht, das im Riegel 2 verschiebbar gelagert ist. Eine Umstellschneide 9 greift in die Verzahnung der Scheiben ein und arretiert die gewählte Codierung.
Wenn man den passenden Schlüssel in das Schloß einführt und im Uhrzeigersinn verdreht, werden die Zuhaltungen richtig eingeordnet, so daß ihre Zungen 3a in die Schlitze der Zahnscheiben 8 eintreten können, wie es Fig. 3b zeigt.
Im normalen Betrieb des Schlosses werden die Teile 4, 5 und 6 nicht verstellt.
Der Schlüssel läßt sich nur um etwa 135° drehen, weil sein Bart gegen die Nase 6b des Sperrwinkels 6 stößt. Er kann also bei zurückgezogenem Riegel nicht abgezogen werden.
Der Umstellvorgang läuft wie folgt ab:
Man führt bei verschlossener Tür, also ausgefahrenem Riegel, den Umstellschlüssel ein und dreht seinen Bart 7 um 90° nach links, um den Umstellwirbel 4 aus der Sperrposition nach Fig. 1a in die Umstellposition nach Fig. 2a zu bringen. Die Umstellsperre 5 wird dabei über den Steuerdorn 4b nach rechts geschoben, so daß auch der Sperrwinkel 6 in die Umstellposition nach Fig. 2a umklappen kann.
Der Umstellschlüssel wird jetzt um 90° nach rechts gedreht und abgezogen. Man führt den passenden Doppelbartschlüssel ein und dreht ihn um 180° nach rechts. Der bisher gültige Schlüssel wird jetzt bei zurückgezogenem Riegel 2 abgezogen und durch einen beliebig codierten neuen Schlüssel ersetzt, der in 180°-Position in das Schlüsselloch eingeführt werden muß. Beim Aufschließen des Schlosses, dessen Sperrwinkel nach Fig. 3a in Umstellposition ist, stößt der linke Arm 6c des Sperrwinkels gegen die Umstellschneide 9, die entsprechend Fig. 4 mit Hilfe eines Rahmens 9a federnd an der Unterseite des Riegels 2 gelagert ist. Hierdurch wird die Umstellschneide 9 aus den Zähnen der Scheiben 8 ausgehoben, wie es Fig. 3b klar zeigt.
Zusätzlich stößt ein Dorn 2e an der Unterseite des Riegels 2 gegen die Fläche 4c des Umstellwirbels 4 und schwenkt diesen in die Sperrlage nach Fig. 3a zurück.
Wenn jetzt der neue Schlüssel nach links gedreht wird, ordnet er die Zuhaltungen 3 und die damit gekuppelten Zahnscheiben 8 neu ein, während der Riegel 2 ausgefahren wird. Zusätzlich drückt der Schlüsselbart den Sperrwinkel 6 in eine Linksdrehung, so daß der Sperrzustand nach Fig. 1a wieder hergestellt wird. Die Umstellschneide 9 rastet infolge der Federwirkung des Rahmens 9a in die Verzahnung des Zahnscheibenpaketes 8 ein.
Beim nächsten Aufschließen bleibt der Schlüssel wieder im Schlüsselloch gefangen, weil sein Bart durch die Nase 6b aufgehalten wird.
Der gesamte Umstellvorgang findet statt, ohne daß die Tür des Schrankes geöffnet werden muß.

Die Fig. 5 - 8 zeigen nochmals die am Umstellvorgang beteiligten Elemente.
Fig. 5 stellt den Umstellwirbel 4 dar, der eine Steuerkurve 4a, einen Dorn 4b und eine Fläche 4c aufweist.
Fig. 6 zeigt die Umstellsperre 5 mit der Steueraussparung 5a und der angeformten Feder 5b.
Fig. 7 gibt die Form des Sperrwinkels 6 wieder, der eine angeformte Feder 6a, eine Nase 6b und einen Arm 6c aufweist.
In Fig. 8 erkennt man die Umstellschneide 9 mit dem federnden Rahmen 9a.
Die Teile 4, 5, 6, 7 und 9 bestehen vorzugsweise aus einem formstabilen, zähen und federnden Kunststoff.

### Gewerbliche Verwertbarkeit

Das neuartige Doppelbartschloß ist sehr gut geeignet, in Wertfachanlagen eingesetzt zu werden. Bei der Umstellung des Schlosses muß zwar der Riegel zurückgezogen werden, jedoch kann das Öffnen der Tür unterbleiben. Mit Hilfe eines Türkontaktes kann in der Zentrale überwacht werden, ob bei der Umstellung die Tür geöffnet wurde oder nicht.

### Bezugszeichenliste

- 1: Schloßgehäuse
- 1a: Öffnung
- 1b, 1c, 1d, 1e: Hohlsäulen
- 1f: Schlüsselführungsdorn
- 1g, 1h: Führungsdorne
- 1i: Lagerdorn
- 2: Riegel
- 2a: Riegelkopf
- 2b, 2c: Schlitze
- 2d: Bodenfläche
- 2e: Dorn
- 3: Zuhaltungspaket
- 3a: Zungen
- 4: Umstellwirbel
- 4a: Steuerkurve
- 4b: Steuerdorn
- 5: Umstellsperre
- 5a: Steueraussparung
- 6: Sperrwinkel
- 6a: Feder
- 6b: Nase
- 6c: Arm
- 7: Bart eines Umstellschlüssels
- 8: Zahnscheibenpaket
- 9: Umstellschneide
- 9a: Rahmen

## Patentansprüche

1. Umstellbares Doppelbartschloß mit einem Riegel (2), in dem eine Umstellschneide (9) und ein Paket Zahnscheiben (8) gelagert sind, wobei den Zahnscheiben ein Paket Zuhaltungen (3) gegenübersteht, die um einen Dom (1i) schwenkbar gelagert sind und von einem Doppelbartschlüssel eingeordnet werden, dadurch gekennzeichnet, daß am Boden des Gehäuses (1) ein Umstellwirbel (4) gelagert ist, der vom Bart (7) eines Umstellschlüssels betätigt werden kann und dabei eine Umstellsperre (5) verschiebt, daß eine Nase dieser Umstellsperre (5) einen Sperrwinkel (6) freigibt, der unter Federkraft in die Öffnungsposition umklappt und daß beim Rückzug des Riegels (2) die Umstellschneide (9) gegen einen Arm (6c) des Sperrwinkels (6) läuft und das Zahnscheibenpaket (8) freigibt.

2. Umstellbares Doppelbartschloß nach Anspruch 1, dadurch gekennzeichnet, daß der Riegel (2) an der Unterseite einen Dorn (2e) trägt, der den Umstellwirbel (4) zurückzieht und daß der neue Schlüssel auf der der Neuprogrammierung dienenden Rückwärtsdrehung den Sperrwinkel (6) zurückstellt.

3. Umstellbares Doppelbartschloß nach Anspruch 2, dadurch gekennzeichnet, daß der Sperrwinkel (6) eine Nase (6b) aufweist, die im Normalbetrieb den Schlüsselweg begrenzt und so ein Abziehen des Schlüssels bei offener Tür verhindert.

## Claims

1. Change-over double-bit lock with a bolt (2), in which a change-over edge member (9) and an assembly of toothed plates (8) are mounted, wherein an assembly of tumblers (3) is disposed oppposite the toothed plates, these tumblers being pivotably mounted about a pin (1i) and brought into position by a double-bit key, characterised in that a change-over swivel (4) is mounted at the bottom of the housing (1), which swivel can be actuated by the bit (7) of a change-over key and in the process displaces a change-over catch (5), in that a projection of this change-over catch (5) releases a locking angle (6), which turns round under spring force into the open position, and in that the change-over edge member (9) runs up against an arm (6c) of the locking angle (6) and releases the toothed plate assembly (8) when the bolt (2) is pulled back.

2. Change-over double-bit lock according to Claim 1, characterised in that the bolt (2) bears a pin (2e) at the underside which pulls back the change-over swivel (4), and in that the new key resets the locking angle (6) when turned back for reprogramming.

3. Change-over double-bit lock according to Claim 2, characterised in that the locking angle (6) comprises a projection (6b) which limits the key displacement during normal operation and thus prevents the key from being removed when the door is open.

## Revendications

1. Serrure changeable à panneton de clé double avec un pêne (2) dans lequel sont logés une lame de changement (9) et un paquet de disques dentés (8), où est opposé aux disques dentés un paquet de gâchettes (3) qui sont logées d'une manière pivotante autour d'une broche (1) et qui sont ordonnées par un panneton de clé double, caractérisée en ce qu'il est logé au fond du boîtier (1) un tourniquet de changement (4) qui peut être actionné par la barbe (7) d'une clé de changement et, ce faisant, déplace un organe d'arrêt de changement (5), en ce qu'un ergot de cet organe d'arrêt de changement (5) libère un angle de blocage (6) qui, sous la force de ressort, bascule dans la position d'ouverture, et en ce que lors du retrait du pêne (2), la lame de changement (9) s'engage contre un bras (6c) de l'angle de blocage (6) et libère le paquet de disques dentés (8).

2. Serrure changeable à panneton de clé double selon la revendication 1, caractérisée en ce que le pêne (2) porte au côté inférieur une broche (2e) qui retire le tourniquet de changement (4) et en ce que la nouvelle clé remet l'angle de blocage (6) sur l'organe de rotation en arrière servant à la nouvelle programmation.

3. Serrure changeable à panneton de clé double selon la revendication 2, caractérisée en ce que l'angle de blocage (6) présente un ergot (6b) qui délimite en fonctionnement normal le chemin de la clé et empêche ainsi un retrait de la clé lorsque la porte est ouverte.
